# EUROPÄISCHE PATENTANMELDUNG

(11) **EP 0 041 598 A1**
(43) Veröffentlichungstag der Anmeldung: **16.12.1981**
(21) Anmeldenummer: 81102266.4
(22) Anmeldetag: 26.03.1981
(51) Int. Cl.: E04D 3/06, E04C 2/54, E06B 3/54

(54) **Halterungsvorrichtung für gewölbte Verglasungsscheiben aus organischem Glas**

(30) Priorität: 06.06.1980 DE 3021352
(71) Anmelder: RÖHM GMBH, D-64293 Darmstadt (DE)
(72) Erfinder: Hanstein, Friedrich, D-6112 Gross-Zimmern (DE); Mönch, Theodor Peter, D-6114 Gross-Umstadt-Heubach (DE)

(57) **Zusammenfassung**

Aufrelativ zueinander fixierten, tragenden Sparren sollen Kammerprofile (2) befestigt werden, die an beiden tragenden Sparren (1) parallel zu deren Längenausdehnung fest anzubringen sind, wobei die Kammerprofile (2) einen Hohlraum mit geometrisch regelmäßigem Querschnitt und einen durchgehend ausgebildeten Schlitz (4) aufweisen, der in seiner Breite die Dicke der gewölbten Verglasungsscheiben (5) überschreitet.

## Beschreibung

Die Erfindung betrifft eine Halterungsvorrichtung für* Verglasungsscheiben aus organischem Glas, die auf jeweils in ihrer Position relativ zueinander fixierten, tragenden Sparren befestigt sind.

Für die Dberdachung von Freisitzen, Pergolen u.dgl. mit organischem Glas, wird in der Technik ganz überwiegend ein profiliertes Material verwendet, z.B. gewellter Kunststoff oder Platten mit Sandwich-Struktur. Verständlicherweise besteht der Wunsch, für derartige Überdachungen ein völlig transparentes glasklares Material zur Verfügung zu haben. Als naheliegende Lösung scheint sich die Verwendung von planen Platten bzw. Scheiben aus organischem Glas anzubieten, die eine ausreichende Dicke und damit Steifigkeit und sonstige mechanische Resistenz aufweisen. Solche Bemühungen stoßen aber auf eine Reihe von Schwierigkeiten, die eine Lösung des Problems auf diesem Wege bisher verhindert haben. Zunächst erweist es sich als recht schwierig, derartige Scheiben in technisch befriedigender Weise untereinander und gegen die Anschlüsse abzudichten. Weiter stellte sich heraus, daß solche Scheiben nicht plan bleiben, sondern sich verwerfen, bedingt durch unterschiedliche Oberflächentemperatur und Gradienten in der Feuchtigkeitsaufnahme. Bei Verwendung von Sandwichplatten (z.B. Stegdoppel- bzw. -dreifachplatten) , kommt man zwar der Lösung des Problems erheblich näher, aber wirtschaftlich gesehen ist die Anwendung von Sandwichplatten, die sich vor allem durch ihre Wärmeisolationseigenschaften auszeichnen, für den angegebenen Zweck der Oberdachung von Freisitzen etc. nicht zweckmäßig.

Die erfindungsgemäße Lösung der dargelegten Aufgaben geht davon aus, daß zwischen zwei tragenden Sparren, die normalerweise in ihrer Position relativ zueinander als fixiert angenommen werden können (wie z.B. die, die Dachverglasung tragenden Sparren eines Freisitzes oder einer Pergola) eine nach oben vorgewölbte Platte (Scheibe) aus geeignetem organischem Glas, vorzugsweise kalt eingebogen wird.

Es wurde nun gefunden, daß durch die erfindungsgemäße Halterungsvorrichtung eine dichtende, den technischen Anforderungen weitestgehend gerecht werdende Verglasung mit gewölbten Scheiben aus organischem Glas erreicht werden kann.

Die Halterungsvorrichtung weist an beiden tragenden Sparren (1) parallel zu deren Längenausdehnung je ein Kammerprofil (2) auf, das fest mit den jeweiligen tragenden Sparren (1) verbunden ist. Die Kammerprofile (2) besitzen einen Hohlraum mit vorzugsweise geometrisch regelmäßigem Querschnitt (3) und einen durchgehenden Schlitz (4), durch den das Kammerprofil (2) nach außen geöffnet ist, der in seiner Breite die Dicke der gewölbten Verglasungsscheiben (5) überschreitet.

Als Sparren (1) eignen sich die einschlägig verwendeten, insbesondere aus Holz, Metall, Beton, Stein oder Kunststoff gefertigten Sparren, die in der Praxis überwiegend einen rechteckigen bzw. quadratischen Querschnitt aufweisen. Es können bei entsprechender Anpassung jedoch auch Sparren (1) mit anderen Querschnitten, beispielsweise Rundhölzer mit der erfindungsgemäßen Halterungsvorrichtung ausgestattet werden.

Die Kammerprofile (2) befinden sich zweckmäßig an den Seitenflächen bzw. Kanten oder der Oberfläche bzw. oberen Kante der Sparren (1) und sind somit spiegelbildlich zueinander angeordnet.

Vorteilhaft, insbesondere im Interesse einer dichtenden Verglasung, werden die Kammerprofile (2) auf der ganzen Länge der beiden tragenden Sparren (1) angebracht.

Die gewölbten Verglasungsscheiben (5) können aus geeignetem organischem Glas, beispielsweise aus Acrylglas, Polycarbonat, Polyester, PVC usw. bestehen. Hinsichtlich der Breite der gewölbten Verglasungsscheiben bietet die erfindungsgemäße Halterungsvorrichtung ziemliche Flexibilität.

In der Regel können Scheiben aller marktgängigen Abmessungen mittels der erfindungsgemäßen Halterungsvorrichtung sicher und dauerhaft gehaltert werden. Im allgemeinen kann eine Plattenbreite zwischen 60 und 120 cm angenommen werden. Die Dicke der gewölbten Verglasungsscheiben (5) wird sich u.a. nach den bekannten Daten des verwendeten organischen Glases richten und entsprechend muß der durchgehende Schlitz (4) des Kammerprofils (2) dimensioniert sein.

Zweckmäßigerweise besitzt der Schlitz (4) des Kammerprofils eine um ca. 1 bis 3 mm gröβere Breite als die Dicke der gewölbten Verglasun^{g}s-scheiben (5).

Die größere Breite des Schlitzes (4) ist eine notwendige Voraussetzung, um eine Halterung der wegen der Wölbung der Verglasungsscheiben (5) unter einem Winkel [zur gedachten Verbindungsgeraden zwischen den beiden Kanten der Verglasungsscheiben (5) ] durch den Schlitz (4) hindurch in das Kammerprofil (2) eintretenden und dort aufsitzenden Randbezirke der Verglasungsscheiben (5) zu gestatten. Die Kammerprofile (2) können aus den für einschlägige Zwecke bekannten Materialien, beispielsweise aus Metall, wie Aluminium und Eisen, aus Blechen (Eisen-, Aluminiumblech) oder aus Kunststoffen hergestellt sein. Die Dicke der Kammerwandungen richtet sich dabei nach den mechanischen Eigenschaften des verwendeten Materials, sie wird jedoch im allgemeinen zwischen 0,5 und 1,5 mm liegen. Als Kunststoffe eignen sich beispielsweise Polycarbonat, PVC, ABS.

Einen speziellen Fall stellen Kammern dar, die ganz oder teilweise in die seitliche Wandung des Sparrens (1) eingelassen sind (s. Figur 1 und 4). Es kann in diesem Falle genügen, nur einen Teil der Wandung des Kammerprofils mit metallischem oder Kunststoff-Material auszukleiden. Eine vollständige Auskleidung ist allerdings im Interesse der Dichtigkeit und der mechanischen Stabilität die Regel. Die Geometrie des Querschnitts (3) des Kammerprofils sollte sicherstellen, daß ein (bis auf den Schlitz (4) ) geschlossener Raum entsteht, der einerseits genügend Spielraum bietet, um der thermisch bedingten Ausdehnung der Verglasungsscheiben (5) gerecht zu werden, und andererseits Raum für die Aufnahme eindringenden Wassers zu bieten; es soll sich also der Schlitz (4) um wenigstens 3 bis 8 mm höher befinden als die tiefste Stelle des Kammerprofils (2) in montiertem Zustand.

Aus den genannten Bedingungen ergibt sich die Geometrie des Hohlraums der Kammerprofile (2) sowie deren Abmessungen. So kann das Kammerprofil (2) beispielsweise einer rechteckigen, speziell quadratischen (siehe Fig. 1,2 und 3) oder einen runden (Fig. 4) bzw. dreieckigen Querschnitt (Fig.. 5) aufweisen. Die Kammerprofile (2) können auf die Sparren aufgesetzt (Fig. 2 und 3) oder in dieselben eingelassen werden. Die dauernd haftende Verbindung kann in an sich bekannter Weise, beispielsweise durch Verkleben und Verschrauben, vorgenommen werden. Die Kammerprofile (2) können auch so ausgebildet sein, daß sie in eine auf dem Sparren montierte Schiene eingepaßt werden können.

Die erfindungsgemäßen Kammerprofile (2) können auch als Doppelkammer (Fig. 3) ausgebildet sein, die dann auf der Oberfläche des Sparrens (1) befestigt werden sollen. In diesem Falle resultiert eine vollständige Abdeckung und damit ein besonders wirksamer Schutz für die Sparren (1).

Die erfindungsgemäßen Kammerprofile werden im allgemeinen eine Fläche von zwischen 100 cm² und 25 cm² einschließen, jedoch sind auch abweichende Abmessungen möglich.

Bei einer bevorzugten Ausführungsart sind die Ränder (6) der gewölbten Verglasungsscheibe (5), die in die Kammerprofile (2) eingreifen, verdickt. Alternative Möglichkeiten, um die gewölbten Verglasungsscheiben (5) vor unbeabsichtigtem Austritt aus den Kammerprofilen (2) zu sichern, sind Stifte, Nieten, Bohrungen, Klammem usw.

Die Kammerprofile (2) gemäß der vorliegenden Erfindung bieten einen besonders wirkungsvollen Schutz gegenüber dem Durchtritt von Regen- und Schmelzwasser, was besonders den verschiedenen Phasen des Hohlraums, die mit den Rändern (6) der Verglasungsscheiben (5) zusammen gebildet werden, zuzuschreiben ist.

Im allgemeinen erübrigt sich gerade die Einführung eines gegen Feuchtigkeit dichtenden Mediums in das Kammerprofil (2), das Einziehen von Dichtungsprofilen in die Kammern ist jedoch möglich.

## Patentansprüche

1. Halterungsvorrichtung für gewölbte, auf jeweils in ihrer Position relativ zueinander fixierten tragenden Sparren, befestigte Verglasungsscheiben aus organischem Glas,
dadurch gekennzeichnet,
daß an beiden tragenden Sparren (1) parallel zu deren Längenausdehnung je ein Kammerprofil (2) fest angebracht ist, das einen Hohlraum mit geometrisch regelmäßigem Querschnitt (3) und einen durchgehenden Schlitz (4) aufweist, der in seiner Breite die Dicke der gewölbten Verglasungsscheiben (5) überschreitet.

2. Halterungsvorrichtung gemäß Anspruch 1, dadurch gekennzeichnet, daß die Kammerprofile (2) auf der ganzen Länge der beiden tragenden Sparren (1) und in spiegelbildlicher Anordnung angebracht sind.

3. Halterungsvorrichtung gemäß Anspruch 1, dadurch gekennzeichnet, daß die Kammerprofile (2) einen rechteckigen Querschnitt besitzen.

4. Halterungsvorrichtung gemäß Anspruch 1, dadurch gekennzeichnet, daß die Kammerprofile (2) einen runden Querschnitt besitzen.

5. Halterungsvorrichtung gemäß Anspruch 1, dadurch gekennzeichnet, daß die Kammerprofile (2) einen dreieckigen Querschnitt besitzen.

6. Halterungsvorrichtung gemäß Anspruch 1,
dadurch gekennzeichnet, daß die Ränder (6) der gewölbten Verglasungsscheibe (5) gegen den nachträglichen Austritt durch den Schlitz (4) gesichert sind.

7. Halterungsvorrichtung gemäß Anspruch 6,
dadurch gekennzeichnet, daß die Ränder (6) der gewölbten Verglasungsscheibe (5) verdickt sind.
